# FASCICULE DE BREVET EUROPEEN

(11) **EP 3 008 773 B1**
(45) Date de publication et mention de la délivrance du brevet: **29.07.2020**
(21) Numéro de dépôt: 14734889.0
(22) Date de dépôt: 12.06.2014
(51) Int. Cl.: H01Q 1/12, H01Q 1/44, H01Q 9/22, H01Q 13/12

(54) **PROCÉDÉ POUR RADIOÉLECTRIFIER UN OBJET DE MOBILIER URBAIN ET OBJET AINSI RADIOÉLECTRIFIÉ**
VERFAHREN ZUR RADIOELEKTRIFIZIERUNG EINES STRASSENMÖBELOBJEKTS SOWIE AUF DIESE WEISE RADIOELEKTRIFIZIERTES OBJEKT
METHOD FOR RADIOELECTRIFYING AN URBAN FURNITURE OBJECT AND OBJECT RADIOELECTRIFIED IN THIS WAY

(30) Priorité: 13.06.2013 FR 1355513
(43) Date de publication de la demande: 20.04.2016
(73) Titulaire: TDF, 92120 Montrouge (FR)
(72) Inventeur: PALUD, Sébastien, F-35000 Rennes (FR); LEZE, Laurent, F-35000 Rennes (FR); MAINGUET, Jacques, F-35000 Rennes (FR)
(74) Mandataire: Gevers & Orès
(86) Numéro de dépôt international: PCT/FR2014/051431
(87) Numéro de publication internationale: WO 2014/199089

(56) Documents cités:
- WO-A1-98/13945
- WO-A1-99/50926
- WO-A2-2010/111190
- US-A1- 2010 231 469
- US-A1- 2013 009 832

## Description

La présente invention concerne un procédé pour radioélectrifier un objet installé dans un espace public, par exemple un élément de mobilier urbain, ainsi qu'un tel objet radioélectrifié par la mise en œuvre de ce procédé.

On sait que, afin de satisfaire des services de communication spécifiques, tels que services de police, de gendarmerie, de pompiers, d'aviation civile, de transports, etc., il est usuel de disposer des antennes (de type fouet, hélice ou analogue) sur des objets installés dans l'espace public et servant de structure porteuse, tels que lampadaires, poteaux de feux de signalisation, abris d'autobus, etc.

Lorsque les antennes sont placées sur la structure porteuse, elles sont apparentes et soumises aux contraintes climatiques. Elles peuvent également être facilement détériorées et rendre le système de communication inopérant. Par ailleurs, les performances radioélectriques obtenues sont bien souvent très variables, en fonction de la fréquence, car dépendant fortement de la forme et des dimensions de cette structure porteuse. De plus, afin d'avoir des systèmes antennaires relativement discrets, les antennes sont en règle générale petites vis-à-vis de la longueur d'onde de travail, de sorte que le rendement du système antennaire est bien souvent faible en bande HF et VHF, avec des gains pouvant être largement négatifs.

Lorsque les antennes sont placées à l'intérieur même de la structure porteuse, celle-ci doit bénéficier d'une ouverture diélectrique, afin de permettre le rayonnement. Le rendement global est cependant fortement corrélé à la dimension de cette ouverture et, dans les bandes HF et VHF, cette dimension est bien souvent petite eu égard à la longueur d'onde de travail, de sorte que les performances s'avèrent souvent médiocres, voire mauvaises. L'augmentation des performances du système doit alors passer par une modification significative de la structure porteuse, ce qui n'est pas toujours possible. Dans la très grande majorité des configurations, l'efficacité en rayonnement est directement fonction du couplage induit entre la structure porteuse et l'antenne qui y est intégrée. Ce couplage est cependant majoritairement faible, à très faible, et les diagrammes de rayonnement sont très fortement tributaires du positionnement de l'antenne et de la fréquence de travail.

Le document de brevet US 2010/0231469 décrit un dispositif d'antenne destiné à des communications radio-mobiles comprenant un poteau au moins partiellement métallique et au moins partiellement creux et vertical, à une extrémité duquel est disposée une pluralité d'éléments d'antennes, ladite extrémité étant réalisée en un matériau laissant passer les ondes radiofréquences.

La présente invention a pour objet de remédier à ces inconvénients et d'obtenir des systèmes antennaires discrets et performants, à rayonnement omnidirectionnel à polarisation verticale en bande HF, VHF et proche UHF.

À cette fin, l'invention propose un objet de mobilier urbain selon la revendication 1.

On entend par objet de mobilier urbain un équipement de l'espace public lié à la circulation, à l'éclairage, à la propreté, au confort, à la publicité, etc.

Dans le cas où ledit poteau comporte une embase de fixation au sol réalisée en une matière électriquement conductrice, cette embase peut être apte à former au moins partiellement la partie inférieure de ladite antenne.

Par ailleurs, notamment dans le cas où la longueur du poteau représente plusieurs longueurs d'onde à la fréquence de travail, ledit poteau peut comporter trois parties superposées, deux à deux électriquement isolées, dont seulement deux desquelles forment ladite antenne.

Ledit objet ainsi radioélectrifié peut comporter un bloc de matériau diélectrique disposé à l'intérieur dudit poteau, assurant l'isolation électrique entre lesdites deux parties superposées et participant au moins partiellement à la liaison mécanique entre ces dernières. Il peut de plus porter une tige métallique encastrée longitudinalement dans ledit bloc de matériau diélectrique et participant au moins partiellement, avec ledit bloc de matériau diélectrique, à la liaison mécanique entre lesdites deux parties superposées.

Dans le cas où ledit objet est alimenté par un dispositif électronique antennaire se trouvant du côté de l'une desdites deux parties superposées, il est avantageux que ladite tige métallique assure la liaison électrique entre l'autre desdites deux parties superposées et ledit dispositif électronique antennaire.

En outre, il est avantageux que ladite tige métallique soit apte à former un adaptateur d'impédance entre ledit dispositif électronique antennaire et ladite antenne ainsi constituée. Dans ce cas, les dimensions de cet adaptateur d'impédance sont fonction de la permittivité relative du diélectrique à la fréquence de travail.

L'invention concerne également un procédé pour radioélectrifier un objet de mobilier urbain selon la revendication 8.

Ainsi, grâce à la présente invention, on obtient un objet directement radioélectrifié, rayonnant par lui-même, pouvant être utilisé à l'émission, comme à la réception, et permettant d'éviter l'utilisation d'une antenne extérieure rapportée, souvent fragile, peu esthétique, faiblement efficace et susceptible d'être vandalisée. L'objet de l'espace public ainsi radioélectrifié ne laisse apparaître aucune antenne rapportée extérieure, cet objet présentant un aspect extérieur inchangé par rapport au même objet non radioélectrifié. L'efficacité en rayonnement de l'objet radioélectrifié est bonne et son diagramme de rayonnement est horizontalement omnidirectionnel et stable en fréquence.

De plus, le procédé conforme à la présente invention peut non seulement être mis en œuvre lors de la fabrication dudit objet d'espace public, notamment de mobilier urbain, mais encore permettre de modifier et d'équiper des objets d'espace public usuels déjà installés dans l'espace public.

On remarquera que, grâce à la présente invention, les objets de l'espace public, notamment de mobilier urbain peuvent être facilement rendus intelligents.

Bien que non exclusivement, il va de soi que le procédé conforme à la présente invention s'applique tout particulièrement à des objets d'espace public dont la structure comporte d'origine au moins un poteau, tels que lampadaires, feux de signalisation, abris d'autobus, potelets d'interdiction de stationnement, etc.

Lesdites deux parties superposées peuvent être radioélectriquement au moins sensiblement équivalentes et la plus grande dimension desdites deux parties superposées peut de préférence être comprise entre 0,125 et 1 fois la longueur d'onde associée à la fréquence de travail.

Les figures du dessin annexé feront bien comprendre comment l'invention peut être réalisée. Sur ces figures, des références identiques désignent des éléments identiques.
- La figure 1 montre, en vue extérieure schématique, un premier exemple de réalisation de l'élément de mobilier urbain conforme à la présente invention.
- La figure 2 est une coupe longitudinale schématique partielle de l'élément de mobilier urbain montré par la figure 1.
- La figure 3 montre, en coupe partielle agrandie, un exemple de réalisation de la partie d'alimentation et de jonction entre les deux parties superposées du poteau de l'élément de mobilier urbain des figures 1 et 2.
- La figure 4 illustre, en coupe partielle agrandie semblable à la figure 3, un deuxième exemple de réalisation de l'élément urbain conforme à la présente invention.
- La figure 5 montre, en vue extérieure schématique, un troisième exemple de réalisation de l'élément de mobilier urbain conforme à la présente invention.
- La figure 6 est une coupe longitudinale partielle agrandie de la partie intermédiaire de l'élément de mobilier urbain de la figure 5.
- La figure 7 montre, en vue extérieure schématique, un quatrième exemple de réalisation de l'élément de mobilier urbain conforme à la présente invention.
- La figure 8 est une coupe longitudinale schématique partielle agrandie de la partie inférieure de l'élément de mobilier urbain de la figure 7.
- La figure 9 montre, en vue extérieure schématique, un cinquième exemple de réalisation de l'élément de mobilier urbain conforme à la présente invention.

L'élément de mobilier urbain I, illustré par les figures 1 à 3, est, par exemple, du type lampadaire et comporte un fût formé par un poteau métallique vertical 2 de dimension métrique.

Le poteau métallique 2 est constitué de deux parties superposées, à savoir une partie inférieure 2I et une partie supérieure 2S, séparées par une fente annulaire 3 et électriquement isolées l'une de l'autre par un bloc interne de matériau diélectrique 4. Ce dernier est uniquement apparent au niveau de la fente annulaire 3. Du côté opposé à la partie supérieure 2S, la partie inférieure 2I comporte une embase 5 de fixation au sol.

Les deux parties superposées 2I et 2S du poteau métallique 2 des figures 1 à 3 forment une antenne à rayonnement horizontalement omnidirectionnel et, pour ce faire, elles sont sensiblement équivalentes et/ou constituent une fraction significative de la longueur d'onde associée à la fréquence ou bande de fréquences auxquelles ladite antenne doit travailler. De préférence, les parties superposées 2I et 2S ont leur plus grande dimension comprise entre 0,125 et 1 fois cette longueur d'onde de travail.

À l'antenne formée par les parties 2I, 2S, est associé un dispositif électronique antennaire 6 relié à ces dernières par un câble coaxial interne 7 : dans l'exemple représenté sur les figures 2 et 3, les conducteurs intérieur 7i et extérieur 7e du câble coaxial 7 alimentent respectivement la partie supérieure 2S et la partie inférieure 2I du poteau métallique 2.

Bien que, sur les figures 1, 2 et 3, le dispositif électronique 6 soit disposé à l'extérieur du poteau métallique 2, il va de soi que ce dispositif électronique 6 pourrait être logé à l'intérieur dudit poteau métallique 2. Le dispositif électronique 6 peut être autonome en énergie (batteries) ou bien être alimenté par un circuit de transport d'énergie électrique usuel (non représenté).

Comme on peut le voir sur la figure 3, dans l'exemple d'élément de mobilier urbain I représenté :
- le bloc interne de matériau diélectrique 4 est traversé longitudinalement, de préférence avec encastrement, par une tige métallique électriquement conductrice 8, dont l'extrémité supérieure 8s est solidarisée de la partie supérieure 2S du poteau 2 (par exemple par vissage) et dont l'extrémité inférieure 8i est solidaire du conducteur intérieur 7i du câble coaxial 7 ;
- à l'intérieur de la partie inférieure 2I du poteau 2 est disposée une platine en une matière électriquement conductrice 9, qui est reliée électriquement à ladite partie inférieure 2I (par exemple, à l'aide de pinces et/ou de vis non représentées) et sur laquelle est fixé le conducteur extérieure 7e du câble coaxial 7 ;
- le conducteur intérieur 7i du câble coaxial 7 traverse sans contact la platine 9, sur laquelle est fixée l'extrémité inférieure 4i du bloc interne de matériau diélectrique 4 ; et
- l'extrémité supérieure 4s du bloc interne de matériau diélectrique 4 est en contact mécanique avec la partie supérieure 2S du poteau 2.

Ainsi, les parties supérieure 2S et inférieure 2I du poteau 2 sont maintenues à distance l'une de l'autre par l'ensemble du bloc de matière diélectrique 4, de la tige 8 et de la platine 9, cet ensemble permettant par ailleurs de solidariser mécaniquement lesdites parties supérieure 2S et inférieure 2I, tout en assurant la discontinuité électrique formée par la fente annulaire 3 remplie par une partie du bloc diélectrique 4 et l'alimentation électrique par les conducteurs 7i et 7e.

La tige électriquement conductrice 8 peut être cylindrique et constituer un ou plusieurs transformateurs quart d'onde à la fréquence de travail privilégiée. Les diamètres de chaque transformateur peuvent également être ajustés pour transformer au mieux l'impédance d'entrée du poteau en l'impédance caractéristique de la ligne de transmission formée par le câble coaxial 7. Selon un mode particulier de l'invention, cette ligne de transmission peut également être constituée par une ligne bifilaire ou par un guide d'onde avec une transition guide coaxial en partie haute. Selon un autre mode particulier de l'invention, si l'on souhaite adapter le système à une large bande et non pas à une fréquence spécifique ou à une bande de fréquences étroite, la tige conductrice 8 peut être également de section conique (et non cylindrique) et de dimension supérieure ou égale à un quart d'onde de la fréquence basse de fonctionnement. Si un rapport d'onde stationnaire très faible est nécessaire pour faire fonctionner le dispositif électronique associé 6, un circuit d'adaptation passif usuel peut également être ajouté à une extrémité ou l'autre de la ligne de transmission 7.

Comme le montre l'élément de mobilier urbain II de la figure 4, afin de renforcer l'isolation électrique entre les parties inférieure 2I et supérieure 2S du poteau 2, on peut prévoir, en plus de la fente annulaire 3, au moins une fente annulaire supplémentaire 10, cette dernière interrompant la partie inférieure 2I en regard du bloc de matière diélectrique 4 et étant remplie par une partie de ce dernier. Cette fente annulaire 10 peut se trouver à tout emplacement le long dudit bloc 4 et, par exemple, au niveau de la platine 9 (situation non représentée).

On remarquera que la tige 8 électriquement conductrice constitue un transformateur d'impédance permettant une optimisation de l'adaptation à la ligne de transmission 7. De plus, cette tige 8, encastrée dans le bloc de matière diélectrique 4, assure au moins en partie la rigidité et la robustesse de l'ensemble des deux parties 2I, 2S du poteau 2.

Par ailleurs, si la longueur du poteau 2 représente plusieurs longueurs d'onde à la fréquence de travail, les deux parties superposées 2I et 2S peuvent n'être formées que dans une portion longitudinale dudit poteau, la portion longitudinale restante de celui-ci ne participant pas au système antennaire . Un tel mode de réalisation III est représenté sur la figure 5, où l'on retrouve le mode de réalisation des figures 1 à 3 surmonté par une partie d'extrémité électromagnétiquement inactive 2E. Les parties 2S et 2E sont électriquement isolées l'une de l'autre par un bloc diélectrique 11 et une fente 12 (voir la figure 6). Le bloc diélectrique 11 remplit la fente 12 et assure la liaison mécanique entre lesdites parties 2S et 2E.

Dans le mode de réalisation IV des figures 7 et 8, l'embase métallique de fixation au sol 5 est suffisamment grande pour représenter une fraction de longueur d'onde significative et la longueur de la partie inférieure 2I portant le dispositif électronique antennaire 6 est réduite. De préférence, la partie supérieure 2S a une dimension comprise entre 0,125 et 1 fois la longueur d'onde de travail, alors que l'embase de fixation métallique 5 présente des dimensions d'au moins 0,25 x 0,25 fois ladite longueur d'onde de travail. Cette embase de fixation métallique 5, qui forme le plan de masse de l'antenne du mode de réalisation IV peut être de forme quelconque, mais de préférence cette forme est symétrique, afin de favoriser un rayonnement omnidirectionnel. Comme l'illustre la figure 8, l'alimentation de l'antenne du mode de réalisation IV est semblable à celle de l'antenne du mode de réalisation I (voir la figure 3), le bloc diélectrique 4 et la tige 8 étant réduits en conséquence. Ce mode de réalisation IV forme une antenne proche d'une antenne monopôle.

Eventuellement, dans une forme particulière (non représentée) du mode de réalisation IV des figures 7 et 8, la partie inférieure 2I peut ne pas exister et être électriquement remplacée en totalité par l'embase de fixation 5.

Par ailleurs, là encore, si la longueur du poteau 2 représente plusieurs longueurs d'onde à la fréquence de travail, les deux parties superposées 2I et 2S peuvent n'être formées que dans une portion longitudinale dudit poteau, la portion longitudinale restante de celui-ci ne participant pas au système antennaire . Un tel mode de réalisation V est représenté sur la figure 9, où l'on retrouve le mode de réalisation des figures 7 et 8 surmonté par une partie d'extrémité électromagnétiquement inactive 2E. Comme décrit précédemment, les parties 2S et 2E sont électriquement isolées l'une de l'autre par un bloc diélectrique 11 et une fente 12 (voir la figure 6). Le bloc diélectrique 11 remplit la fente 12 et assure la liaison mécanique entre lesdites parties 2S et 2E.

## Revendications

1. Objet (1) de mobilier urbain comportant au moins un poteau (2) en une matière conductrice de l'électricité, ce poteau étant au moins partiellement creux et au moins approximativement vertical ; et ledit au moins un poteau (2) comportant au moins deux parties superposées (2I, 2S), électriquement isolées l'une de l'autre en formant une antenne à rayonnement horizontalement omnidirectionnel,
ledit objet étant **caractérisé en ce que** ledit au moins un poteau (2) est constitué de deux parties superposées, à savoir une partie inférieure (2I) et une partie supérieure (2S), séparées par une fente annulaire (3), les deux parties superposées (2I, 2S) dudit au moins un poteau (2) formant ladite antenne à rayonnement horizontalement omnidirectionnel.

2. Objet selon la revendication 1, **caractérisé en ce que** ledit au moins un poteau (2) comporte une embase (5) de fixation au sol, qui est réalisée en une matière électriquement conductrice et qui est apte à former au moins partiellement la partie inférieure de ladite antenne.

3. Objet selon la revendication 1, **caractérisé en ce que** ledit au moins un poteau (2) comporte trois parties superposées, deux à deux électriquement isolées, dont seulement deux forment ladite antenne.

4. Objet selon l'une des revendications 1 à 3, **caractérisé en ce qu'**il comporte un bloc (4, 11) de matériau diélectrique disposé à l'intérieur dudit au moins un poteau, assurant l'isolation électrique entre deux parties superposées (2I, 2S, 2E) et participant au moins partiellement à la liaison mécanique entre ces dernières.

5. Objet selon la revendication 4, **caractérisé en ce qu'**il comporte une tige métallique (8) encastrée longitudinalement dans ledit bloc (4) de matériau diélectrique et participant au moins partiellement, avec ledit bloc (4) de matériau diélectrique, à la liaison mécanique entre deux parties superposées (2I, 2S).

6. Objet selon la revendication 5, **caractérisé en ce qu'**il comprend en outre un dispositif électronique antennaire (6) se trouvant d'un côté de l'une (2I) des deux parties superposées (2I, 2S), et **en ce que** ladite tige métallique (8) assure la liaison électrique entre l'autre (2S) desdites deux parties superposées et ledit dispositif électronique antennaire (6).

7. Objet selon la revendication 6, **caractérisé en ce que** ladite tige métallique (8) est apte à former un adaptateur d'impédance entre ledit dispositif électronique antennaire (6) et ladite antenne ainsi constituée.

8. Procédé pour radioélectrifier un objet (1) de mobilier urbain selon l'une des revendications 1 à 7, **caractérisé en ce que** :
- l'on forme ledit objet (1) avec au moins un poteau (2) en une matière conductrice de l'électricité, ce poteau étant au moins partiellement creux et au moins approximativement vertical ; et
- l'on agence dans ledit au moins un poteau (2) deux parties superposées (2I, 2S), à savoir une partie inférieure (2I) et une partie supérieure (2S) séparées par une fente annulaire (3) et électriquement isolées l'une de l'autre ;
les deux parties superposées (2I, 2S) dudit au moins un poteau (2) formant ainsi une antenne à rayonnement horizontalement omnidirectionnel.

9. Procédé selon la revendication 8, **caractérisé en ce que** lesdites deux parties superposées (2I, 2S) sont radioélectriquement au moins sensiblement équivalentes.

10. Procédé selon la revendication 8, **caractérisé en ce que** la plus grande dimension desdites deux parties superposées (2I, 2S) est comprise entre 0,125 et 1 fois la longueur d'onde associée à une fréquence de travail de ladite antenne.

## Patentansprüche

1. Gegenstand (1) der Stadtmöblierung mit mindestens einem Pfahl (2) aus einem elektrisch leitenden Material, wobei der Pfahl zumindest teilweise hohl und zumindest annähernd vertikal ist; und wobei der mindestens eine Pfahl (2) mindestens zwei übereinanderliegende Abschnitte (2I, 2S) aufweist, die elektrisch gegeneinander isoliert sind und eine Antenne mit horizontaler Rundumabstrahlung bilden,
wobei der Gegenstand **dadurch gekennzeichnet ist, dass** der mindestens eine Pfahl (2) aus zwei übereinanderliegenden Abschnitten besteht, nämlich einem unteren Abschnitt (2I) und einem oberen Abschnitt (2S), die durch einen ringförmigen Schlitz (3) getrennt sind, wobei die beiden übereinanderliegenden Abschnitte (2I, 2S) dieses mindestens einen Pfahls (2) die Antenne mit horizontaler Rundumabstrahlung bilden.

2. Gegenstand nach Anspruch 1, **dadurch gekennzeichnet, dass** der mindestens eine Pfahl (2) eine Grundplatte (5) zur Befestigung am Boden umfasst, die aus einem elektrisch leitenden Material besteht und die imstande ist, mindestens teilweise den unteren Abschnitt der Antenne zu bilden.

3. Gegenstand nach Anspruch 1, **dadurch gekennzeichnet, dass** der mindestens eine Pfahl (2) drei übereinanderliegende Abschnitte umfasst, die jeweils paarweise elektrisch isoliert sind und von denen nur zwei die Antenne bilden.

4. Gegenstand nach einem der Ansprüche 1 bis 3, **dadurch gekennzeichnet, dass** der Gegenstand einen Block (4, 11) aus dielektrischem Material umfasst, der im Inneren dieses mindestens einen Pfahls angeordnet ist, und eine elektrische Isolierung zwischen zwei übereinanderliegenden Abschnitten (2I, 2S, 2E) gewährleistet und zumindest teilweise an der mechanischen Verbindung zwischen den beiden Abschnitte beteiligt ist.

5. Gegenstand nach Anspruch 4, **dadurch gekennzeichnet, dass** der Gegenstand einen Metallstab (8) umfasst, der in Längsrichtung in den Block (4) aus dielektrischem Material eingebettet ist und zumindest teilweise mit dem Block (4) aus dielektrischem Material an der mechanischen Verbindung zwischen zwei übereinanderliegenden Abschnitten (2I, 2S) beteiligt ist.

6. Gegenstand nach Anspruch 5, **dadurch gekennzeichnet, dass** der Gegenstand ferner eine elektronische Antennenvorrichtung (6) aufweist, die sich an einer Seite eines (2I) der beiden übereinanderliegenden Abschnitte (2I, 2S) befindet, und dass der Metallstab (8) die elektrische Verbindung zwischen dem anderen (2S) der beiden übereinanderliegenden Abschnitte und der elektronischen Antennenvorrichtung (6) herstellt.

7. Gegenstand nach Anspruch 6, **dadurch gekennzeichnet, dass** der Metallstab (8) in der Lage ist, einen Impedanzadapter zwischen der elektronischen Antennenvorrichtung (6) und der so gebildeten Antenne zu bilden.

8. Verfahren zur Radioelektrifizierung eines Gegenstandes (1) der Stadtmöblierung nach einem der Ansprüche 1 bis 7, **dadurch gekennzeichnet, dass**:
- der Gegenstand (1) aus mindestens einem Pfahl (2) aus elektrisch leitendem Material gebildet wird, wobei der Pfahl zumindest teilweise hohl und zumindest annähernd vertikal ist; und
- in dem mindestens einen Pfahl (2) zwei übereinanderliegende Abschnitte (2I, 2S) angeordnet sind, nämlich ein unterer Abschnitt (2I) und ein oberer Abschnitt (2S), die durch einen ringförmigen Schlitz (3) voneinander getrennt und elektrisch gegeneinander isoliert sind;
die beiden übereinanderliegenden Abschnitte (2I, 2S) des mindestens einen Pfahls (2) somit eine Antenne mit horizontaler Rundumabstrahlung bilden.

9. Verfahren nach Anspruch 8, **dadurch gekennzeichnet, dass** die beiden übereinanderliegenden Abschnitte (2I, 2S) zumindest im Wesentlichen radioelektrisch gleichartig sind.

10. Verfahren nach Anspruch 8, **dadurch gekennzeichnet, dass** die größte Abmessung der beiden übereinanderliegenden Abschnitte (2I, 2S) zwischen dem 0,125- und 1-fachen der einer Arbeitsfrequenz dieser Antenne zugeordneten Wellenlänge liegt.

## Claims

1. An urban furniture object (1) comprising at least one post (2) made of an electroconductive material, this post being at least partially hollow and at least approximately vertical; and said at least one post (2) comprising at least two superimposed parts (2I, 2S), electrically insulated from each other by forming an antenna with horizontally omnidirectional radiation,
said object being **characterized in that** said at least one post (2) is constituted by two superimposed parts, namely a lower part (2I) and an upper part (2S), separated by an annular slot (3), the two superimposed parts (2I, 2S) of said at least one post (2) forming said antenna with horizontally omnidirectional radiation.

2. The object according to claim 1, **characterized in that** said at least one post (2) comprises a base (5) for fixing to the ground, which is made of an electroconductive material and which is capable of forming at least partially the lower part of said antenna.

3. The object according to claim 1, **characterized in that** said at least one post (2) comprises three superimposed parts, two-by-two electrically insulated from each other, only two of which form said antenna.

4. The object according to any one of claims 1 to 3, **characterized in that** it comprises a block (4, 11) of dielectric material arranged inside said at least one post, providing electrical insulation between two superimposed parts (2I, 2S, 2E) and participating at least partially in the mechanical connection between the latter.

5. The object according to claim 4, **characterized in that** it comprises a metal rod (8) built-in longitudinally in said block (4) of dielectric material and participating at least partially, with said block (4) of dielectric material, in the mechanical connection between two superimposed parts (2I, 2S).

6. The object according to claim 5, **characterized in that** it further comprises an antennal electronic device (6) located on one side of one (2I) of the two superimposed parts (2I, 2S), and **in that** said metal rod (8) provides the electrical connection between the other one (2S) of said two superimposed parts and said antennal electronic device (6).

7. The object according to claim 6, **characterized in that** said metal rod (8) is capable of forming an impedance adapter between said antennal electronic device (6) and said antenna thus constituted.

8. A method for radio electrifying an urban furniture object (1) according to any one of claims 1 to 7, **characterized in that** it comprises:
- forming said object (1) with at least one post (2) made of an electroconductive material, said post being at least partially hollow and at least approximately vertical; and
- arranging in said at least one post (2) two superimposed parts (2I, 2S), namely a lower part (2I) and an upper part (2S) separated by an annular slot (3) and electrically insulated from each other;
the two superimposed parts (2I, 2S) of said at least one post (2) thus forming an antenna with horizontally omnidirectional radiation.

9. The method according to claim 8, **characterized in that** said two superimposed parts (2I, 2S) are radio electrically at least substantially equivalent.

10. The method according to claim 8, **characterized in that** the largest dimension of said two superimposed parts (2I, 2S) is between 0.125 and 1 times the wavelength associated with a working frequency of said antenna.
